# EUROPÄISCHE PATENTSCHRIFT

(11) **EP 0 271 661 B1**
(45) Veröffentlichungstag und Bekanntmachung des Hinweises auf die Patenterteilung: **01.04.1992**
(21) Anmeldenummer: 87114935.7
(22) Anmeldetag: 13.10.1987
(51) Int. Cl.: F04B 39/08, F16H 21/00

(54) **Einrichtung zur Übertragung einer Antriebskraft zwischen zwei Bauteilen**
Device for transmitting a drive force between two construction parts
Dispositif pour transmettre une force de commande entre deux pièces de construction

(30) Priorität: 16.12.1986 DE 3642852
(43) Veröffentlichungstag der Anmeldung: 22.06.1988
(73) Patentinhaber: WABCO Westinghouse Fahrzeugbremsen GmbH, D-30453 Hannover (DE)
(72) Erfinder: Heger, Werner, Ing. grad., D-3160 Lehrte (DE); Kaltenthaler, Wolfgang, Dipl.-Ing., D-3015 Wennigsen 4 (DE); Schlossarczyk, Heinrich, D-3015 Wennigsen 1 (DE)
(74) Vertreter: Schrödter, Manfred, Dipl.-Ing.

(56) Entgegenhaltungen:
- DE-A- 3 329 790
- DE-C- 92 938
- DE-C- 161 654
- DE-C- 2 241 687
- GB-A- 1 132 507

## Beschreibung

Die Erfindung betrifft eine Einrichtung zur Übertragung einer Antriebskraft von einem ersten Bauteil auf an lamellenartiges Ventilglied gemäß dem Oberbegriff des Patentanspruchs 1.

Eine derartige Einrichtung ist aus der DE-A-33 29 790 bekannt. Dort wird in einem Ventilträger eine Antriebskraft zwischen einem ersten Bauteil (Mitnehmer 15) und einem zweiten Bauteil (Lamelle 13) über einen einerseits mit dem ersten Bauteil und andererseits mit dem zweiten Bauteil in Eingriff stehenden Deckel (Flachschieber 34) übertragen, wobei das erste Bauteil in einem Gehäuse verschiebbar geführt ist und der Deckel das Gehäuse abdichtet. Der Deckel wird durch Eingriff mit einem aus dem Gehäuse herausregenden Teil des ersten Bauteils mit dem ersten Bauteil verschoben. Damit der Deckel bei dieser Verschiebung jederzeit seine Abdichtfunktion erfüllen kann, muß er in Richtung der Verschiebeachse ausreichend bemessen sein, das Gehäuse, insbesondere dessen für das Herausragen des vorstehend erwähnten Teiles erforderlichen Durchbruch, in jeder Stellung des ersten Bauteils zu überdecken. Das bedeutet, daß der Deckel in Richtung der Verschiebeachse doppelt so lang wie der Gehäusedurchbruch sein muß. Daraus folgt, daß der Deckel in Richtung der Verschiebeachse erheblichen Platz beansprucht, da die Baulänge des Deckels in dieser Richtung in jeder Stellung des ersten Bauteils, beispielsweise auch in dessen Ausgangslage, untergebracht werden muß. Dieser Platz kann häufig nicht oder nicht problemlos zur Verfügung gestellt werden.

Aus der DE-C-2 241 687 ist eine Einrichtung zur Übertragung einer Antriebskraft zwischen einem ersten, in dem Gehäuse verschiebbar geführten, Bauteil und einem zweiten, in dem Gehäuse drehbar gelagerten, Bauteil bekannt. Die Übertragung erfolgt über einen in dem Gehäuse drehbar gelagerten Hebel, der mit innerhalb des Gehäuses angeordneten Teilen des ersten und des zweiten Bauteils im Eingriff steht.

Der Erfindung liegt deshalb die Aufgabe zugrunde eine Einrichtung der eingangs genannten Art mit einfachen Mitteln derart zu verbessern, daß ihr Platzbedarf in Richtung der Verschiebeachse des ersten Bauteils erheblich verringert werden kann.

Diese Aufgabe wird durch die im Patentanspruch 1 angegebene Erfindung gelöst. Weiterbildungen, vorteilhafte Ausgestaltungen und ein vorteilhaftes Anwendungsgebiet der Erfindung sind in den Unteransprüchen angegeben.

Die Erfindung eignet sich für alle Arten der Verschiebbarkeit des ersten Bauteils; die Verschiebbarkeit kann beispielsweise geradlinig sein und/oder entlang einer gekrümmten Bahn erfolgen.

Dadurch, daß der Deckel bei der Verschiebung bzw. der Bewegung der beteiligten Bauteile erfindungsgemäß gedreht statt verschoben wird, ermöglicht die Erfindung eine Verringerung der Relativbewegungen zwischen Deckel und Gehäuse und damit eine Verringerung der entsprechenden Reibarbeit mit einer Erhöhung des Wirkungsgrads der Einrichtung als Folge.

Die Antriebskraft kann von jedem der beteiligten Bauteile ausgehen.

Die Erfindung ist für alle Arten Bewegung des zweiten Bauteils geeignet. Beispielhaft ist an eine translatorische Bewegung (Verschiebung) oder eine Schwenkbewegung um eine Drehachse zu denken, die im wesentlichen parallel zur Drehachse des Deckels verlaufen kann. Die Drehachse des Deckels kann ihrerseits im wesentlichen quer zur Verschiebeachse des ersten Bauteils verlaufend angeordnet sein.

Vorteilhaft läßt sich die Erfindung in einem Fall anwenden, in dem ein Bauteil zwischen zwei Endstellungen verschiebbar bzw. bewegbar ist und dabei das andere Bauteil zur Mitbewegung bzw. Mitverschiebung zwischen zwei den erwähnten Endstellungen zugeordneten Endstellungen antreibt.

In einer Ausgestaltung ist das erste Bauteil als Mitnehmer eines im Gehäuse angeordneten Stellantriebs zur Bewegung des zweiten Bauteils ausgebildet. In diesem Fall kommt es also auf den Antrieb des zweiten Bauteils an. Ein derartiger Fall liegt beispielsweise vor, wenn das zweite Bauteil als lamellenartiges Ventilglied eines von diesem Ventilglied und wenigstens einer Gehäuseöffnung gebildeten Ventils ausgebildet ist. Das Ventilglied ist in diesem Fall zwischen zwei Endstellungen schwenkbar, in deren einer es die Gehäuseöffnung freigibt (öffnet) und in deren anderer es die Gehäuseöffnung überdeckt (d. h. schließt, sofern das Ventilglied nicht, etwa durch Unterdruck quer zur Schwenkrichtung, von der Gehäuseöffnung abgehoben wird).

Die Eingriffe zwischen Deckel und erstem Bauteil einerseits sowie Deckel und zweitem Bauteil andererseits können auf jede geeignete Weise erfolgen.

Kostengünstige Lösungen hierfür sind in den Patentansprüchen 10, 11 und 12 angegeben. Die in diesen Ansprüchen angegebene Anordnung der Führungsschlitze gewährleistet die nach den Patentansprüchen 3 und/oder 4 vorteilhafte zu seiner Drehachse im wesentlichen kräftefreie Anordnung des Deckels.

Eine Ausgestaltung, in der der Deckel die Gehäusekonturen nicht beeinflußt bzw. beeinträchtigt, ergibt sich, wenn der Deckel im Gehäuse bis zur Bündigkeit seiner dem Gehäuse abgewandten Fläche mit einer den Deckel umgebenden Gehäuseoberfläche versenkt ist. Diese Gehäuseoberfläche kann eine besonders angeordnete Gehäuseoberfläche sein, beispielsweise eine angesenkte, aber auch die äußere Gehäuseoberfläche schlechthin oder eine innere Gehäuseoberfläche.

Die eben erwähnte versenkte Anordnung des Deckels ermöglicht in vorteilhafter Weise, daß das zweite Bauteil auf der erwähnten Gehäuseoberfläche und der dem Gehäuse abgewandten Seite des Deckels geführt werden kann.

Durch die Möglichkeit, die Lage der Eingriffstellen auf dem Deckel und die Abstände der Eingriffsstellen von dessen Drehachse zu variieren, sind ohne nennenswerten zusätzlichen Aufwand, wenn nicht ohne zusätzlichen Aufwand überhaupt, unterschiedliche Kraft- bzw. Wegübersetzungen zwischen den beteiligten Bauteilen ausführbar.

Die Drehbare Lagerung des Deckels kann auf jede geeignete Art ausgeführt werden. In einer Ausgestaltung weist der Deckel zu diesem Zweck wenigstens eine zu seiner Drehachse drehsymmetrische Mantelfläche auf, mit der er in einer dazu kompatiblen Mantelfläche des Gehäuses radial gelagert ist. Diese Mantelfläche kann die äußere, die Querabmessung des Deckels bestimmende, Mantelfläche oder eine innere Mantelfläche sein. Im erstgenannten Fall müßte zwischen der Mantelfläche des Deckels und der dazu kompatiblen Mantelfläche des Gehäuses auch die Abdichtung des Gehäuses erfolgen.

Die vorgenannten Mantelflächen beschreiben im Grundriß je nach ihrer Ausbildung wenigstens einen Kreis. Zur Realisierung der geringstmöglichen Abmessungen quer zur Drehachse des Deckels kann der Durchmesser der Mantelflächen so bemessen sein, daß ein innerhalb des Grundrisses der Mantelfläche des Gehäuses angeordneter Durchbruch in Form eines Gehäuseschlitzes, in dem das erste Bauteil in Richtung seiner Verschiebeachse geführt ist, wenigstens angenähert nach Art einer Sehne in diesem Grundriß liegt.

Die Entlastung der drehbaren Lagerung des Deckels von der Dichtungsfunktion wird ermöglicht durch eine Ausgestaltung, in der das Gehäuse in einer quer zur Drehachse des Deckels liegenden Ebene einen die Mantelfläche einschließenden Dichtsitz aufweist, auf dem der Deckel mit einem dazu kompatiblen und quer zu seiner Drehachse angeordneten Dichtsitz aufliegt. Die so geschaffene Abdichtung ist also der drehbaren Lagerung vorgeschaltet, entlastet diese damit nicht nur von der Dichtungsfunktion, sondern schützt sie auch vor Einflüssen, die auf der dem Gehäuse abgewandten Seite des Deckels bzw. der dieser Seite des Deckels zugeordneten inneren oder äußeren Oberfläche des Gehäuses ihren Ursprung haben.

Im Grundriß kann die äußere Mantelfläche des Deckels jeden beliebigen Verlauf zeigen. Mit gleichbleibendem Platzbedarf in allen Drehstellungen quer zu seiner Drehachse läßt sich der Deckel ausführen, wenn seine äußere Mantelfläche drehsymmetrisch zu seiner Drehachse ist, also je nach Ausbildung, wenigstens einen Kreis als Grundriß hat. Die weiter oben erwähnte Ausgestaltung mit der drehbaren Lagerung vorgeschalteter Abdichtung läßt sich platzsparend ausgestalten, indem die Dichtsitze von Deckel und Gehäuse jeweils auf einer Übergangsfläche zwischen den äußeren Mantelflächen und den zur drehbaren Lagerung des Deckels dienenden Mantelflächen angeordnet sind.

Die erwähnten Mantelflächen des Deckels einerseits und des Gehäuses andererseits können auf alle geeigneten und unter Wahrung der Funktion miteinander kompatiblen Arten ausgebildet sein. Beispielsweise können beide Mantelflächen zylindrisch, konisch oder ballig sein. Es können aber auch beispielsweise die deckelseitige Mantelfläche zylindrisch und die gehäuseseitige Mantelfläche konisch oder ballig sein.

Auch die oben erwähnten Dichtsitze des Gehäuses und des Deckels können auf alle geeigneten miteinander kompatiblen Arten ausgebildet sein. In Betracht kommen sämtliche Paarungen mit Flächen- oder Linienberührung. Auch kann eine eigene Dichtung zwischen den genannten Dichtsitzen angeordnet sein.

Die Erfindung wird nachstehend anhand eines zeichnerisch dargestellten Ausführungsbeispiels erläutert.

Es zeigen:
- Fig. 1: eine Draufsicht auf einen Ventilträger mit Einrichtung zur Übertragung einer Antriebskraft zwischen zwei Bauteilen,
- Fig. 2: einen Schnitt durch den Ventilträger nach Fig. 1 entlang des Linienzugs A-A.

In den nachstehenden Ausführungen wird auf die jeweils in Betracht kommende Figur nur insoweit Bezug genommen, als dies zur Klarstellung unvermeidbar ist.

Der dargestellte Ventilträger weist ein als Platte ausgebildetes Gehäuse (1) auf, in und auf dem eine Einrichtung zur Übertragung einer Antriebskraft zwischen zwei Bauteilen (22, 2) angeordnet ist. Als erstes Bauteil (22) ist der Mitnehmer eines im Gehäuse (1) angeordneten, generell mit (8) bezeichneten Stellantriebs vorgesehen. Das erste Bauteil (22) ist im Gehäuse (1) verschiebbar geführt. Die Führung erfolgt in einem (geraden) Gehäuseschlitz (7). Dem Gehäuseschlitz (7) gegenüberliegend weist das Gehäuse (1) eine Öffnung (27) auf, durch die das erste Bauteil (22) herausgeschlagen werden kann. Der Gehäuseschlitz (7) ist von einem Deckel (5) derart abgedeckt, daß dieser das Gehäuse (1) gegen Einflüsse, die auf der dem Gehäuse (1) abgewandten Seite des Deckels (5) bzw. der dieser Seite des Deckels (5) zugeordneten Seite des Gehäuses (1) ihren Ursprung haben, abdichtet.

Das erste Bauteil (22) weist einen aus dem Gehäuse (1), speziell aus dem Gehäuseschlitz (7), herausragenden Teil (21) auf, der mit dem Deckel (5) im Eingriff steht. Der Deckel (5) ist im Gehäuse (1) drehbar gelagert, und zwar um eine im wesentlichen quer zur Verschiebeachse (Doppelpfeil V) des ersten Bauteils (22) verlaufende Drehachse (6), derart, daß infolge des Eingriffs zwischen Deckel (5) und erstem Bauteil (22) einer Drehung des Deckels (5) eine Verschiebung (V) des ersten Bauteils (22) entspricht.

Die Drehachse (6) des Deckels (5) ist in Fig. 2 als Mittellinie des Deckels (5) dargestellt, während Fig. 1 nur ihre punktförmige Projektion zeigt.

Als zweites Bauteil (2) ist ein lamellenartiges Ventilglied vorgesehen, das um eine zu der Drehachse (6) parallele Schwenkachse (12) im Gehäuse (1) schwenkbar gelagert ist. Dargestellt ist die Schwenkachse (12) in Fig. 1 als Mittelpunkt eines nicht näher bezeichneten, das zweite Bauteil (2) radial lagernden Schwenkbolzens. Die Schwenkbewegung des zweiten Bauteils (2) ist durch einen Doppelpfeil (S) angedeutet. Mit dem zweiten Bauteil (2) steht der Deckel (5) auf seiner dem Gehäuse (1) abgewandten Seite im Eingriff.

Das erste Bauteil (22) ist zwischen zwei Endstellungen verschiebbar, die in Fig. 2 mit (I) bzw. (II) bezeichnet sind. Bei seiner Verschiebung zwischen diesen Endstellungen treibt das erste Bauteil (22) in weiter unten beschriebener Weise das zweite Bauteil (2) zwischen zwei diesen Endstellungen zugeordneten (Schwenk-) Endstellungen an. Die der Stellung (I) des ersten Bauteils (22) zugeordnete Endstellung des zweiten Bauteils (2) ist in den Figuren dargestellt. Das zweite Bauteil (2) bildet mit einer Gehäuseöffnung (9), welche die Mündung eines Gehäusekanals ist, ein Einlaßventil (2, 9). In seiner der Stellung (I) zugeordneten Endstellung überdeckt das zweite Bauteil die Gehäuseöffnung (9) und schließt dadurch das Einlaßventil (2, 9), sofern es nicht durch eine Kraft quer zur Schwenkbewegung, etwa infolge eines Unterdrucks, von der Gehäuseöffnung (9) abgehoben wird. In seiner der Stellung (II) entsprechenden Endstellung gibt das zweite Bauteil (2) die Gehäuseöffnung (9) frei und öffnet dadurch das Einlaßventil (2, 9). Die Darstellung zeigt noch eine zweite Gehäuseöffnung (10), mit der das zweite Bauteil (2) ein weiteres Einlaßventil (2, 10) bildet, für welches die soeben getroffenen Feststellungen entsprechend gelten.

Die Eingriffstellen zwischen Deckel (5) und erstem Bauteil (22) einerseits sowie zwischen Deckel (5) und zweitem Bauteil (2) andererseits sind so ausgebildet, daß die Bauteile (22 bzw. 2) bei der Übertragung einer Antriebskraft zwischen den Bauteilen auf den Deckel (5) quer zu dessen Drehachse (6) im wesentlichen keine Kräfte, mit anderen Worten: im wesentlichen keine Radialkräfte auf den Deckel (5) ausüben können. Dadurch ist die verklemmungsfreie Übertragung der Antriebskraft zwischen den Bauteilen sichergestellt.

Zur Herstellung derartiger Eingriffe sind die Eingriffstellen beim Ausführungsbeispiel wie folgt ausgeführt.

Auf seiner dem Gehäuse (1) zugewandten Seite weist der Deckel (5) einen im wesentlichen auf seine Drehachse (6) zu gerichteten Führungsschlitz (20) auf, in welchem der aus dem Gehäuse (1) herausragende Teil (21) des ersten Bauteils (22) geführt ist. Andererseits weist der Deckel (5) auf seiner dem Gehäuse (1) abgewandten Seite einen Mitnehmer (4) auf, der in einem in dem zweiten Bauteil (2) ausgebildeten länglichen Führungsschlitz (3) in dessen Längsrichtung verschiebbar geführt ist, welche Längsrichtung im wesentlichen quer zur Schwenkrichtung (S) verläuft.

Auf nicht dargestellte Weise könnte zur Herstellung des Eingriffs zwischen Deckel und zweitem Bauteil die Zuordnung von Mitnehmer und Führungsschlitz zu Deckel und zweitem Bauteil auch vertauscht werden.

Der Deckel (5) ist im Gehäuse (1) versenkt angeordnet, derart, daß seine dem Gehäuse (1) abgewandte Fläche mit einer den Deckel (5) umgebenden Gehäuseoberfläche (24) im wesentlichen bündig ist. Dadurch bilden die umgebende Gehäuseoberfläche (24) und die dem Gehäuse (1) abgewandte Seite des Deckels (5) eine zusammenhängende Oberfläche, auf der das zweite Bauteil (2) bei seiner Bewegung geführt ist. Die erwähnte Gehäuseoberfläche (24) ist ihrerseits wenigstens um die Dicke des zweiten Bauteils (2) gegenüber der übrigen Gehäuseoberfläche auf der betreffenden Seite abgesenkt. Da auch der Mitnehmer (4) des Deckels (5) nicht dicker als das zweite Bauteil (2) ist, ist durch diese Absenkung der Oberfläche (24) die Einrichtung im Gehäuse untergebracht, ohne die Gehäuseabmessungen zu überschreiten.

Zur drehbaren Lagerung des Deckels (5) weist das Gehäuse (1) eine zur Drehachse (6) drehsymmetrische, etwa durch Ansenken hergestellte, nicht bezeichnete Mantelfläche auf. Der Deckel weist eine zu dieser Mantelfläche kompatible Mantelfläche (26) auf. Mit dieser ist er in der Mantelfläche des Gehäuses (1) radial gelagert. Als drehsymmetrische Flächen haben die genannten Mantelflächen, je nach ihrer Ausbildung in Richtung der Drehachse (6) wenigstens einen Kreis als Grundriß. Der Gehäuseschlitz (7) liegt innerhalb dieses Grundrisses. Der Durchmesser der Mantelflächen ist so bemessen, daß der Führungsschlitz in dem Grundriß wenigstens angenähert nach Art einer (Kreis-) Sehne liegt, d. h. im Bereich seiner Stirnseiten den genannten Grundriß berührt oder nahezu berührt. Dies ergibt bei vorgegebener Lage der Drehachse (6) die geringstmögliche Querabmessung des Deckels (5). Kann die Lage der Drehachse (6) im Rahmen der gewünschten Kraft- bzw. Wegübersetzungen zwischen den Bauteilen variiert werden, so kann auch sie zur Ermittlung der geringstmöglichen Querabmessung des Deckels (5) herangezogen werden. Wird in nicht dargestellter Weise der beschriebenen drehbaren Lagerung, genauer: der Lagerfuge, auch die oben beschriebene Abdichtfunktion übertragen, so ist die überhaupt mögliche minimale Querabmessung des Deckels (5) sichergestellt.

Im Ausführungsbeispiel ist die drehbare Lagerung (Lagerfuge) jedoch von der Dichtfunktion entlastet. Zu diesem Zweck weist das Gehäuse in einer quer zur Drehachse (6) des Deckels (5) liegenden Ebene einen die Mantelfläche einschließenden, nicht bezeichneten Dichtsitz auf, auf dem der Deckel (5) mit einem dazu kompatiblen Dichtsitz (23) aufliegt.

Die Dichtsitze von Gehäuse (1) und Deckel (5) werden von äußeren, zur Drehachse (6) drehsymmetrischen und zueinander kompatiblen äußeren Mantelfläche eingeschlossen, von denen diejenige am Deckel mit (25) bezeichnet ist. Durch die drehsymmetrische Ausbildung dieser äußeren Mantelfläche wird in Ansehung der Trennung von drehbarer Lagerung und Abdichtfunktion die Bauweise mit der geringstmöglichen Querabmessung des Deckels (5) erzielt. Die Dichtsitze sind jeweils an Übergangsflächen im Gehäuse (1) und am Deckel (5) zwischen der äußeren Mantelfläche (z. B. 25) und der drehbaren Lagerung dienenden Mantelfläche (z. B. 26) ausgebildet.

Die erwähnten Mantelflächen sind als Zylinderflächen und die erwähnten Dichtsitze sind als Stufenflächen zwischen den Zylinderflächen dargestellt. Diese Flächen können aber auch auf jede andere die geforderten Funktionen sicherstellende Art ausgebildet sein.

Die beschriebene Trennung von drehbarer Lagerung und Abdichtfunktion ermöglicht in nicht dargestellter Weise auch, daß der Deckel statt der umlaufenden Mantelfläche (26) nur an einigen Stellen auf dem gleichen Umfang Lagerpunkte bzw. -flächen aufweist.

Insgesamt ist der Deckel (5) als scheibenförmiger Körper ausgebildet, der mit seiner gesamten Dicke im Gehäuse (1) versenkt ist. Auch diese Anordnung dient der bereits erwähnten Unterbringung der Einrichtung im Gehäuse ohne Veränderung der Gesamtabmessungen.

Wie Fig. 1 zeigt, liegt auf dem nicht abgesenkten Bereich der Gehäuseoberfläche noch ein weiteres lamellenförmiges Ventilglied (13) auf, welches in nicht näher beschriebener Weise mit Gehäuseöffnungen (11) weitere Einlaßventile (11, 13) bildet und welches das zweite Bauteil (2) in der Draufsicht teilweise abdeckt. In Fig. 2 ist das Ventilglied (13) der Übersichtlichkeit halber weggelassen.

Die in dem Ausführungsbeispiel dargestellte Einrichtung zur Übertragung einer Antriebskraft zwischen zwei Bauteilen funktioniert wie folgt.

Das erste Bauteil ist durch Druckbeaufschlagung des Stellglieds (8) über einen nicht näher bezeichneten Druckanschluß aus seiner Endstellung (I) in seine Endstellung (I) verschiebbar und wird bei Druckabfall durch eine nicht näher bezeichnete Rückstellfeder in die Endstellung (I) zurückgeschoben. Bei diesen Verschiebungen überträgt das erste Bauteil (22) auf die Flanke des Führungsschlitzes (20) im Deckel (5) eine Antriebskraft in Umfangsrichtung des Deckels (5), wobei gleichzeitig das Ende (21) des ersten Bauteils (22) in dem Führungsschlitz (20) gleitet. Infolge des Drehmoments, welches die Antriebskraft auf den Deckel (5) ausübt, dreht sich dieser. Dabei nimmt er das zweite Bauteil (2) in dessen Schwenkrichtung (S) mit. Bei der Mitnahme übt der Mitnehmer (4) des Deckels (5) auf die Flanke des Führungsschlitzes (3) eine Umfangskraft auf das zweite Bauteil (2) um dessen Schwenkachse (12) aus, wobei der Mitnehmer (4) gleichzeitig in dem Führungsschlitz (3) gleitet.

Es liegt auf der Hand, daß eine in das zweite Bauteil (2) eingeleitete Kraft bei umgekehrtem Ablauf der Funktion entsprechend auf das erste Bauteil (22) übertragen wird.

Es liegt auf der Hand, daß durch Veränderung des Abstands bzw. der Abstände des Bauteils (22) bzw. des Mitnehmers (4) von der Schwenkachse (6) die Kraft- und Wegübersetzung zwischen dem ersten Bauteil (22) und dem zweiten Bauteil (2) varriierbar ist. Im Ausführungsbeispiel bewegen sich erstes Bauteil (22) und zweites Bauteil (2) gleichsinnig; dies deshalb, weil von der Schwenkachse (12) aus gesehen die Eingriffsstellen zwischen beiden Bauteilen (22, 2) und Deckel (5) diesseits der Drehachse (6) angeordnet sind. Eine gegensinnige Bewegung, d. h. eine Kraft- und Bewegungsumkehr, ergibt sich, wenn die genannten Eingriffstellen, wieder von der Schwenkachse (12) aus gesehen, auf verschiedenen Seiten der Drehachse (6) angeordnet sind.

Der Fachmann erkennt, daß sich der Schutzbereich der vorliegenden Erfindung nicht in dem Ausführungsbeispiel erschöpft, sondern alle Ausgestaltungen erfaßt, deren Merkmale sich den Patentansprüchen unterordnen.

## Patentansprüche

1. Einrichtung zur Übertragung einer Antriebskraft von einem in einem Gehäuse (1) verschiebbar geführten ersten Bauteil (22) auf ein um eine Schwenkachse (12) schwenkbares (Doppelpfeil S) lamellenartiges Ventilglied (2) mit den Merkmalen:
a) ein aus dem Gehäuse (1) herausragender Teil (21) des ersten Bauteils (22) steht mit einem das Gehäuse (1) abdichtenden Deckel (5) im Eingriff;
b) auf seiner dem Gehäuse (1) abgewandten Seite steht der Deckel (5) mit dem lamellenartigen Ventilglied (2) im Eingriff,
gekennzeichnet durch die folgenden Merkmale:
c) der Deckel (5) ist im Gehäuse (1) drehbar um eine im wesentlichen parallel zu der Schwenkachse (12) verlaufende Drehachse (6) gelagert, derart, daß infolge des Eingriffs zwischen Deckel (5) und erstem Bauteil (22) einer Drehung des Deckels (5) eine Verschiebung des Ventilglieds (2) entspricht.

2. Einrichtung nach Anspruch 1, dadurch gekennzeichnet, daß die Drehachse (6) des Deckels (5) im wesentlichen quer zur Verschiebeachse (Doppelpfeil V) des ersten Bauteils (22) verlaufend angeordnet ist.

3. Einrichtung nach einem der Ansprüche 1 oder 2, dadurch gekennzeichnet, daß die Eingriffstelle zwischen dem Deckel (5) und dem ersten Bauteil (22) so ausgebildet ist, daß das erste Bauteil (22) bei der Übertragung einer Antriebskraft auf das Ventilglied (2) auf den Deckel (5) quer zu dessen Drehachse (6) im wesentlichen keine Kraft ausüben kann.

4. Einrichtung nach einem der vorhergehenden Ansprüche, dadurch gekennzeichnet, daß die Eingriffstelle zwischen dem Deckel (5) und dem Ventilglied (2) so ausgebildet ist, daß das Ventilglied (2) bei der Übertragung einer Antriebskraft zwischen dem ersten Bauteil (22) und dem Ventilglied (2) auf den Deckel quer zu dessen Drehachse (6) im wesentlichen keine Kraft ausüben kann.

5. Einrichtung nach einem der vorhergehenden Ansprüche, dadurch gekennzeichnet, daß das erste Bauteil (22) zwischen zwei Endstellungen (I bzw. II) verschiebbar ist und daß das Ventilglied (2) zwischen zwei diesen zugeordneten Endstellungen bewegbar ist.

6. Einrichtung nach einem der vorhergehenden Ansprüche, dadurch gekennzeichnet, daß das erste Bauteil (22) als Mitnehmer eines im Gehäuse (1) angeordneten Stellantriebs (8) zur Bewegung des Ventilglieds (2) ausgebildet ist.

7. Einrichtung nach den Ansprüchen 5 und 6, dadurch gekennzeichnet, daß das Ventilglied (2) mit wenigstens einer Gehäuseöffnung (9) ein Ventil (2, 9) bildet, wobei die Gehäuseöffnung (9) in einer Endstellung des Ventilglieds (2) von letzterem überdeckbar ist.

8. Einrichtung nach einem der vorhergehenden Ansprüche, dadurch gekennzeichnet, daß der Deckel (5) auf seiner dem Gehäuse (1) zugewandten Seite einen im wesentlichen auf seine Drehachse (6) zu gerichteten Führungsschlitz (20) aufweist, in welchem der aus dem Gehäuse (1) herausragende Teil (21) des ersten Bauteils (22) zur Herstellung des Eingriffs zwischen Deckel (5) und erstem Bauteil (22) geführt ist.

9. Einrichtung nach einem der Ansprüche 5 bis 8, dadurch gekennzeichnet, daß der Deckel (5) auf seiner dem Gehäuse (1) abgewandten Seite einen Mitnehmer (4) aufweist, der zur Herstellung des Eingriffs zwischen Deckel (5) und Ventilglied (2) in einem länglichen Führungsschlitz (3) des Ventilglieds (2) in Längsrichtung des Führungsschlitzes (3) verschiebbar geführt ist, welche Längsrichtung im wesentlichen quer zur Schwenkrichtung (Doppelpfeil S) verläuft.

10. Einrichtung nach einem der Ansprüche 1 bis 8, dadurch gekennzeichnet, daß das Ventilglied einen Mitnehmer aufweist, der zur Herstellung des Eingriffs zwischen Deckel und Ventilglied in einem Führungsschlitz im Deckel auf dessen dem Gehäuse abgewandter Seite geführt ist, welcher Führungsschlitz im wesentlichen auf die Drehachse des Deckels zu gerichtet ist.

11. Einrichtung nach einem der vorhergehenden Ansprüche, dadurch gekennzeichnet, daß der Deckel (5) im Gehäuse (1) versenkt angeordnet ist, derart, daß seine dem Gehäuse (1) abgewandte Fläche mit einer oder der den Deckel (5) umgebenden Gehäuseoberfläche (24) im wesentlichen bündig ist.

12. Einrichtung nach Anspruch 11, dadurch gekennzeichnet, daß das Ventilglied (2) auf der den Deckel (5) umgebenden Gehäuseoberfläche (24) und der dem Gehäuse (1) abgewandten Seite des Deckels (5) geführt ist.

13. Einrichtung nach einem der vorhergehenden Ansprüche, dadurch gekennzeichnet, daß der Deckel (5) wenigstens eine zu seiner Drehachse (6) drehsymmetrische Mantelfläche (26) aufweist und mit dieser zur Herstellung seiner drehbaren Lagerung in einer dazu kompatiblen Mantelfläche des Gehäuses (1) radial gelagert ist.

14. Einrichtung nach Anspruch 13, dadurch gekennzeichnet, daß der Durchmesser der Mantelflächen so bemessen ist, daß ein innerhalb des kreisförmigen Grundrisses der Mantelfläche des Gehäuses (1) angeordneter Gehäuseschlitz (7), in dem das erste Bauteil (22) in Richtung seiner Verschiebeachse (V) geführt ist, wenigstens angenähert nach Art einer Sehne in diesem Grundriß liegt.

15. Einrichtung nach einem der Ansprüche 13 oder 14, dadurch gekennzeichnet, daß das Gehäuse (1) in einer quer zur Drehachse (6) des Deckels (5) liegenden Ebene einen die Mantelfläche einschließenden Dichtsitz aufweist, auf dem der Deckel (5) zur Herstellung der Abdichtung des Gehäuses (1) mit einem dazu kompatiblen quer zu seiner Drehachse (6) angeordneten Dichtsitz (23) aufliegt.

16. Einrichtung nach einem der vorhergehenden Ansprüche, dadurch gekennzeichnet, daß die äußere Mantelfläche (25) des Deckels (5) zu dessen Drehachse (6) drehsymmetrisch ist.

17. Einrichtung nach Anspruch 16, dadurch gekennzeichnet, daß die Dichtsitze (z. B. 23) jeweils auf einer Übergangsfläche zwischen den äußeren Mantelflächen (z. B. 25) und den zur drehbaren Lagerung des Deckels (5) dienenden Mantelflächen (z. B. 26) angeordnet sind.

## Claims

1. Device for transmitting a drive force from a first component (22) guided slidably in a housing (1) to a lamella-like valve member (2) capable of being swivelled (double-ended arrow S) about a swivel axis (12), with the features:
a) a portion (21) of the first component projecting from the housing (1) engages with a cover (5) sealing the housing (1);
b) on its side remote from the housing (1) the cover (5) engages with the lamella-like valve member (2),
characterized by the following features:
c) the cover (5) is mounted in the housing (1) so as to rotate about an axis of rotation (6) running substantially parallel to the swivel axis (12), so that as a consequence of the engagement between the cover (5) and the first component (22) a rotation of the cover (5) corresponds to a displacement of the valve member (2).

2. A device according to claim 1, characterized in that the axis of rotation (6) of the cover (5) is arranged running substantially transversely to the axis of displacement (double-ended arrow V) of the first component (22).

3. A device according to one of claims 1 or 2, characterized in that the point of engagement between the cover (5) and the first component (22) is formed so that, on transmission of a drive force to the valve member (2), the first component (22) is able to exert substantially no force on the cover (5) transversely to the axis of rotation (6) thereof.

4. A device according to one of the preceding claims, characterized in that the point of engagement between the cover (5) and the valve member (2) is formed so that, on transmission of a drive force between the first component (22) and the valve member (2), the valve member (2) is able to exert substantially no force on the cover transversely to the axis of rotation (6) thereof.

5. A device according to one of the preceding claims, characterized in that the first component (22) is displaceable between two end positions (I and II) and the valve member (2) is movable between two end positions associated therewith.

6. A device according to one of the preceding claims, characterized in that the first component (22) is in the form of a driver of an actuating drive (8) arranged in the housing (1) for moving the valve member (2).

7. A device according to claims 5 and 6, characterized in that, together with at least one housing opening (9), the valve member (2) forms a valve (2, 9), the housing opening (9) being arranged to be covered in an end position of the valve member (2) by the latter.

8. A device according to one of the preceding claims, characterized in that, on its side facing the housing (1), the cover (5) has a guide slot (20) directed substantially towards its axis of rotation (6), in which guide slot the portion (21) of the first component (22) projecting from the housing (1) is guided to produce the engagement between the cover (5) and the first component (22).

9. A device according to one of claims 5 to 8, characterized in that, on its side remote from the housing (1), the cover (5) has a driver (4) which, to produce the engagement between the cover (5) and the valve member (2), is slidably guided in an elongate guide slot (3) of the valve member (2) in the longitudinal direction of the guide slot (3), the longitudinal direction running substantially transversely to the swivelling direction (double-ended arrow S).

10. A device according to one of claims 1 to 8, characterized in that the valve member has a driver which, to produce the engagement between the cover and the valve member, is guided in a guide slot of the cover on the side thereof remote from the housing, which guide slot is directed substantially towards the axis of rotation of the cover.

11. A device according to one of the preceding claims, characterized in that the cover (5) is recessed in the housing (1) such that its face remote from the housing (1) is substantially flush with a or the housing surface (24) surrounding the cover (5).

12. A device according to claim 11, characterized in that the valve member (2) is guided on the housing surface (24) surrounding the cover (5) and on the side of the cover (5) remote from the housing (1).

13. A device according to one of the preceding claims, characterized in that the cover (5) has at least one lateral face (26) rotationally symmetrical with respect to its axis of rotation (6) and to produce its rotatable mounting arrangement is radially mounted with this lateral face in a lateral face of the housing (1) compatible therewith.

14. A device according to claim 13, characterized in that the diameter of the lateral faces is dimensioned such that a housing slot (7) arranged within the circular plan of the lateral face of the housing (1), in which slot the first component (22) is guided in the direction of its displacement axis (V), lies at least approximately in the manner of a chord of the circular plan.

15. A device according to one of claims 13 or 14, characterized in that, in a plane lying transversely to the axis of rotation (6) of the cover (5), the housing (1) has a seal-forming seat surrounding the lateral face, on which seal-forming seat, to produce the seal of the housing (1), the cover (5) is positioned with a compatible seal-forming seat (23) arranged transversely to its axis of rotation (6).

16. A device according to one of the preceding claims, characterized in that the outer lateral face (25) of the cover (5) is rotationally symmetrical with respect to the axis of rotation (6) thereof.

17. A device according to claim 16, characterized in that the seal-forming seats (e.g. 23) are arranged on a respective transition face between the outer lateral faces (e.g. 25) and the lateral faces (e.g. 26) serving for the rotatable mounting of the cover (5).

## Revendications

1. Dispositif pour transmettre une force d'entraînement d'un premier composant (22) guidé à coulissement dans un carter (1) à un organe obturateur du genre lamelle (2) pouvant pivoter (double flèche S) autour d'un axe de pivotement (12), avec les caractéristiques :
a) une partie (21) du premier composant (22) dépasse hors du carter (1) et est en prise avec un couvercle (5) fermant avec étanchéité le carter (1);
b) en son côté non en regard du carter (1), le couvercle (5) est en prise avec l'organe obturateur du genre lamelle (2),
caractérisé par les caractéristiques suivantes :
c) le couvercle (5) est monté dans le carter (1) avec possibilité de rotation autour d'un axe de rotation (6) s'étendant sensiblement parallèlement à l'axe de pivotement (12), de sorte que le prise entre couvercle (5) et premier composent (22) a pour effet qu'un coulissement de l'organe obturateur (2) correspond à une rotation du couvercle (5).

2. Dispositif selon revendication 1, caractérisé par le fait que l'axe de rotation (6) du couvercle (5) est disposé de manière à s'étendre sensiblement transversalement à l'axe de coulissement (double flèche V) du premier composant (22).

3. Dispositif selon l'une des revendications 1 ou 2, caractérisé par le fait que le point de mise en prise entre le couvercle (5) et le premier composent (22) est aménagé de manière que, lors de la transmission d'une force d'entraînement à l'élément obturateur (2) le premier composent (22) ne puisse exercer sensiblement aucune force sur le couvercle (5), transversalement à l'axe de rotation (6) de celui-ci.

4. Dispositif selon l'une des revendications précédentes, caractérisé par le fait que le point de mise en prise entre le couvercle (5) et l'organe obturateur (2) est aménagé de manière que, lors de la transmission d'une force d'entraînement entre le premier composent (22) et l'organe obturateur (2), l'organe obturateur (2) ne puisse exercer sensiblement aucune force sur le couvercle, transversalement à l'axe de rotation de celui-ci (6).

5. Dispositif selon l'une des revendications précédentes, caractérisé par le fait que le premier composent (22) est déplaçable entre deux positions extrêmes (I, II) et par le fait que l'organe obturateur (2) est mobile entre deux positions extrêmes conjuguées aux premières positions extrêmes.

6. Dispositif selon l'une des revendications précédentes, caractérisé par le fait que le premier composent (22) est réalisé en tant qu'entraîneur d'un organe servomoteur (8) agencé dans le carter (1) pour mouvoir l'organe obturateur (2).

7. Dispositif selon les revendications 5 et 6, caractérisé par le fait que l'organe obturateur (2) forme une valve ou soupape (2, 9) avec au moins une ouverture (9) du carter, cette ouverture (9) du carter pouvant être recouverte par l'organe obturateur (2) lorsque ce dernier est à une position extrême.

8. Dispositif selon l'une des revendications précédentes, caractérisé par le fait qu'en son côté tourné vers le carter (1) le couvercle (5) présente une fente de guidage (20) sensiblement dirigée vers son axe de rotation (6), fente dans laquelle la partie (21) du premier composent (22) débordant du carter (1) est guidée pour établir la prise entre couvercle (5) et premier composent (22).

9. Dispositif selon l'une des revendications 5 à 8, caractérisé par le fait qu'en son côté non tourné vers le carter (1), le couvercle (5) présente un entraîneur (4) qui, pour établir la prise entre couvercle (5) et organe obturateur (2), est guidé dans une fente de guidage oblongue (3) de l'organe obturateur (2), cela dans la direction longitudinale de la fente de guidage (3), ladite direction longitudinale s'étendent sensiblement transversalement à la direction de pivotement (double flèche S).

10. Dispositif selon l'une des revendications 1 à 8, caractérisé par le fait que l'organe obturateur présente un entraîneur qui, pour établir la prise entre couvercle et organe obturateur, est guidé dans une fente de guidage dans le couvercle, sur la face de celui-ci non tournée vers le carter, ladite fente de guidage étant sensiblement dirigée vers l'axe de rotation du couvercle.

11. Dispositif selon l'une des revendications précédentes, caractérisé par le fait que le couvercle (5) est agencé dans une dépression dans le carter (1), de manière que se surface non tournée vers le carter (1) soit sensiblement en condition d'affleurement avec une surface extérieure (24) du carter entourent le couvercle (5).

12. Dispositif selon revendication 11, caractérisé par le fait que l'organe obturateur (2) est guidé sur la surface (24) du carter entourent le couvercle (1) et sur la face du couvercle (5) non tournée vers le carter (1).

13. Dispositif selon l'une des revendications précédentes, caractérisé par le fait que le couvercle (5) présente au moins une surface périphérique (26) à symétrie de révolution par rapport à son axe de rotation (6) et est supporté radialement par cette surface périphérique afin d'établir une portée de rotation dans une surface périphérique compatible que comporte le carter (1).

14. Dispositif selon revendication 13, caractérisé par le fait que le diamètre des surfaces périphériques est choisi de manière qu'une fente (7) du carter située à l'intérieur du contour de base circulaire de la surface périphérique du carter (1) et dans laquelle le premier composent (22) est guidé en direction de son axe de coulissement (V) soit disposée au moins approximativement à la manière d'une corde dans ledit contour de base.

15. Dispositif selon l'une des revendications 13 ou 14, caractérisé par le fait que, dans un plan situé transversalement par rapport à l'axe de rotation (6) du couvercle (5), le carter (1) présente un siège d'étanchéité incluant la surface périphérique et sur lequel le couvercle (5) s'applique par un siège d'étanchéité compatible (23) disposé transversalement à son axe de rotation (6), pour réaliser l'étanchéité du carter (1).

16. Dispositif selon l'une des revendications précédentes, caractérisé par le fait que la surface périphérique extérieure (25) du couvercle (5) possède une symétrie de révolution par rapport à son axe de rotation (6).

17. Dispositif selon revendication 16, caractérisé par le fait que les sièges d'étanchéité (par exemple 23) sont situés chacun sur une surface de transition entre les surfaces périphériques extérieures (par exemple 25) et les surfaces périphériques (par exemple 26) servant à la portée de rotation du couvercle (5).
